# EUROPÄISCHE PATENTSCHRIFT

(11) **EP 3 825 079 B1**
(45) Veröffentlichungstag und Bekanntmachung des Hinweises auf die Patenterteilung: **24.07.2024**
(21) Anmeldenummer: 20206411.9
(22) Anmeldetag: 09.11.2020
(51) Int. Cl.: B26B 21/16, B26B 21/22

(54) **RASIERER MIT SCHWENKBAREM KOPF UND AUSTAUSCHBAREN KLINGEN**
RAZOR WITH PIVOTABLE HEAD AND REPLACEABLE BLADES
RASOIR À TÊTE PIVOTANTE ET À LAMES INTERCHANGEABLES

(30) Priorität: 24.11.2019 DE 102019008126
(43) Veröffentlichungstag der Anmeldung: 26.05.2021
(73) Patentinhaber: Seidel, Armin Lutz, 24124 Bergamo (IT)
(72) Erfinder: Seidel, Armin Lutz, 24124 Bergamo (IT)
(74) Vertreter: Meissner Bolte Partnerschaft mbB

(56) Entgegenhaltungen:
- WO-A1-2016/081795
- CH-A- 248 057
- DE-A1- 102013 009 306
- FR-A- 411 354
- GB-A- 190 925 119
- US-A1- 2015 283 716
- US-A1- 2016 288 349
- US-A1- 2018 111 279

## Beschreibung

Die Erfindung betrifft einen Rasierer mit einem schwenkbaren Kopf und austauschbaren Klingen gemäß Patentanspruchs 1.

Rasierer sind allgegenwärtig geworden und werden von Menschen unterschiedlichen Geschlechts für ihre persönlichen Rasierbedürfnisse verwendet.

Seit Langem sind zweischneidige Rasierapparate bekannt. Die Entsorgung von Klingen nach einer begrenzten Anzahl von Verwendungen wurde durch die Einführung von Klingen aus kostengünstigem, dünnem Stahl populär und wirtschaftlich, wodurch das Erfordernis des Abziehens oder Honens entfiel. Das Sicherheitsmerkmal dieser Rasierer, das den Benutzer bis auf die Kante der Klinge vor allem schützt, hat den Benutzer angesprochen. Die Ausrichtung des Griffs und der Klinge machte es erforderlich, dass der Benutzer die richtige Technik entwickelte, um eine optimale Rasur zu erzielen. Einwegrasierer setzen kleine, dünne Klingen ein, die nur am Rand freiliegen; sie haben einen schwenkbaren Kopf, der sich in einem gewissen Umfang an die Konturen des zu rasierenden Bereichs des Körpers anpasst. Der Einwegrasierer ist jedoch wegen der als Wegwerfprodukte konzipierten Einwegklingen und deren begrenzter Lebensdauer nur für eine kurze Benutzungsdauer vorgesehen.

Alternativ gibt es Rasierer mit zweischneidigen Klingen. Viele der aktuellen Sicherheitsrasierer verwenden eine zweischneidige Klinge und klemmen die Klinge am Kopf des Sicherheitsrasierers fest, um ihn festzuhalten. Typischerweise liegt eine Klingenkante auf jeder Seite des Rasierkopfes frei. Viele dieser Sicherheitsrasierer enthalten jedoch keinen schwenkbaren Kopf, so dass ein Benutzer den Rasierer und die Klinge in einem bestimmten Winkel zu der zu rasierenden Körperregion halten muss, um eine ordnungsgemäße Rasur zu erhalten. Dies kann zu einem langwierigen Prozess führen, der nicht immer die gewünschte gründliche Rasur bietet.

Aus US 841 942 A und US 956 532 A sind bereits Rasierer mit einer auswechselbaren Klinge bekannt. In WO 2016/081795 A1 wird ein Rasierer mit einem Griff und einem Kopf offenbart, der schwenkbar an dem Griff angebracht ist, wobei der Kopf einen Rahmen und eine Abdeckung aufweist, die schwenkbar an dem Rahmen angebracht ist; und mindestens ein Rasierklingentrennelement, das zwischen dem Rahmen und der Abdeckung des Kopfes vorgesehen ist.

Aus WO 2016/081795 A1 ist es auch bekannt, insbesondere aus Abschnitt [0040] der Beschreibung, durch Halbieren zweischneidiger Rasierklingen zwei "Halbklingen" oder zwei Hälften einer zweischneidigen Rasierklinge bereitzustellen. Jede Hälfte kann eine Rasierklinge enthalten. Dabei lassen sich die "Halbklingen" in dieser Ausgangsform auch bereitstellen, ohne dass eine zweischneidige Rasierklinge in zwei Hälften zerbrochen werden muss. Durch Verwenden der "Halbklingen" in dem Kopf eines Rasierers kann ein Rasierer eine Konfiguration mit mehreren Rasierklingen zum Rasieren des Gesichts einer Person bereitstellen. Aus diesem Dokument ist es ebenfalls bekannt, dass bestimmte "Halbklingen" so entworfen und konfiguriert werden können, dass sie individuell in den Rahmen und die Abdeckung des Kopfes eines Rasierers passen.

Es ist die Aufgabe der Erfindung, einen Rasierer zu schaffen, welcher mindestens eine leicht austauschbare Rasierklinge aufweist und der die Vorteile moderner Rasier-Technologie nutzt.

Erfindungsgemäß wird diese Aufgabe dadurch gelöst, wie in Patentanspruch 1 angegeben. Konkret wird also die Aufgabe durch einen Rasierer mit einem Griff und einem schwenkbar an dem Griff angebrachten Kopf gelöst. Der Kopf weist einen Rahmen und eine Abdeckung auf. Der Rasierer umfasst mindestens eine Rasierklinge, die eine Schneidkante aufweist und zwischen dem Rahmen und der Abdeckung gelagert ist. Die mindestens eine Rasierklinge ist auswechselbar zwischen dem Rahmen und der Abdeckung gelagert. Die mindestens eine Rasierklinge ist mittels betätigbarer, außermittig angeordneter Fixiermittel zwischen dem Rahmen und der Abdeckung einsetzbar. Die Fixiermittel sind durch in der mindestens einen Rasierklinge befindliche außermittige Ausnehmungen hindurchführbar. Die mindestens eine Rasierklinge ist mittels der Fixiermittel mit dem Rahmen und der Abdeckung verbindbar.

Erfindungsgemäß sind wenigstens zwei Fixiermittel vorgesehen, die symmetrisch außermittig und somit nahe den Seitenkanten der mindestens einen Rasierklinge angebracht sind. Die symmetrisch außermittige Anordnung der Fixiermittel ermöglicht eine Geometrie des Kopfes, die an dessen oberer Kante eine mittige Aussparung umfasst.

Vorzugsweise wird in dem Kopf des erfindungsgemäßen Rasierers eine Mehrzahl von Rasierklingen eingesetzt. Vorzugsweise sind die Rasierklingen Halbklingen, wie sie beispielsweise aus WO 2016/081795 A1 bekannt sind.

Vorzugsweise sind sie durch an der Hinterseite der Rasierklingen, d. h. an der der Schneidkante gegenüberliegenden Längskante, befindlichen V-förmigen Ausbuchtungen hindurchgeführt.

Damit sind sie sehr nahe zu der Schneide der mindestens einen Rasierklinge angeordnet, ohne den Rasierapparat zu verbreitern und ohne den mittleren Bereich des Rasierers zu belegen, der freigehalten wird, um mit dem Rasierer während des Rasierens alle für die Rasur erforderlichen Bewegungen durchführen zu können. Die Anordnung der Fixiermittel nahe den Schneiden ermöglicht es, die Klingen generell, aber insbesondere vorn an ihren Schneiden, gut auf den Rahmen zu spannen.

Die symmetrische außermittige Anordnung der Fixiermittel ermöglicht eine Geometrie des Kopfes, welche insbesondere durch die starke mittige Aussparung an dessen oberen Kante eine sehr gute Zugänglichkeit zu den zu rasierenden Problemzonen gewährleistet. Besonders vorteilhaft ist diese Geometrie für den Einsatz des Rasierers im Bereich zwischen der Oberlippe und der Unterkante der Nase. Entsprechendes gilt für andere anatomisch schwierig zu erreichende Bereiche und Problemzonen, die rasiert werden sollen. In jedem Fall ist durch die Position der Fixiermittel sichergestellt, dass Verletzungen der Haut vermieden werden und gleichzeitig eine gute Zugänglichkeit aller zu rasierenden Hautpartien gewährleistet wird.

Durch die Fixiermittel wird ein leichtes Austauschen der Rasierklinge oder der Rasierklingen ermöglicht. Die Fixiermittel lassen sich gegenüber dem Kopf entriegeln oder lösen.

Durch das Entfernen der Fixiermittel werden die mindestens eine Rasierklinge und Abstandsplättchen freigelegt, die zwischen den Rasierklingen oder zwischen einer Rasierklinge und der Abdeckung oder zwischen einer Rasierklinge und dem Rahmen angeordnet sind. Die Abstandsplättchen lassen sich wiederverwenden, wenn die wenigstens eine Rasierklinge ausgetauscht werden muss, weil sie stumpf geworden ist.

Vorzugsweise erzeugt der Rasierer ausschließlich sortenreinen Metallabfall, welcher sich dem Metall-Recycling zuführen lässt. Auf diese Weise lässt sich Kunststoffabfall vermeiden, weil lediglich die Rasierklingen aus Metall entfernt werden müssen, das als Altmetall leicht wieder recycelt werden kann.

Verglichen mit marktüblichen und teilweise marktführenden Systemen, wie Austauschköpfen oder Wegwerfrasierern aus Verbundwerkstoffen, lässt sich die Menge des Abfalls beim Einsatz des erfindungsgemäßen Rasierers erheblich reduzieren.

Auf diese Weise wird die Umwelt in großem Umfang entlastet, und endliche Ressourcen werden geschont.

Sofern wenigstens zwei Rasierklingen in dem Kopf des Rasierers angeordnet sind, ist ein geringer Abstand zwischen den Klingenschneiden der mindestens zwei Rasierklingen maßgeblich für eine gründliche und zugleich sanfte, sichere und verletzungsfreie Rasur.

Bei dem bevorzugten Einsatz von mindestens zwei Rasierklingen werden diese durch zwischen diesen befindliche Zwischenplättchen beabstandet.

Ein geringer Abstand, beispielsweise von weniger als 1 mm, vorzugsweise von mehr als 0,3 mm, ergibt sich zum einen durch den Abstand zwischen den Klingen, welcher durch zwischen den Rasierklingen befindlichen Abstandsplättchen definiert wird, und zum anderen durch die nach hinten versetzte Position der Schneide der oberen Rasierklinge in Bezug auf die Schneide der darunter liegenden Rasierklinge.

Die nach hinten versetzte Position der oberen Klingen gegenüber der unteren Klinge wird erfindungsgemäß durch das Anliegen der Rasierklingen an vorderen und/oder hinteren Schrägen definiert, die an dem Rahmen und/oder an der Abdeckung angebracht sind. Der Winkel der Schrägen kann zwischen 10° und 60°, bezogen auf die Grundfläche des Rahmens, betragen. Anstelle einer Schräge können in dem Rahmen und/oder in der Abdeckung Stufen vorgesehen werden, an denen die Rasierklingen und die Abstandsplättchen angelegt werden. Die Anlageschrägen können ebenfalls durch andere Elemente, wie beispielsweise Schrauben, gebildet werden.

Die Schrägen definieren die horizontale und auch die vertikale Lage der Abstandsplättchen.

Die Abstandsplättchen sind gemäß einer bevorzugten Ausgestaltung in der Art gestaltet, dass in ihrem hinteren Bereich, d. h., auf der von den Schneiden der Rasierklingen abgewandten Seite, oberhalb des oberen Randes der Rasierklingen, Durchlässe entstehen, welche das Abfließen von durch das Rasieren entfernten Haaren, Hautschuppen, Rasierschaum und von Wasser nach hinten erlauben. Dadurch lässt sich der Kopf des Rasierers leicht sauber halten.

Durch die Anbringung des Kopfes gegenüber dem Griff ist eine bewegliche, insbesondere drehbewegliche, und/oder elastische Lagerung gewährleistet, die es dem Kopf erlaubt, der Kontur der zu rasierenden Region zu folgen und so eine sanfte und sichere Rasur zu ermöglichen.

Der lösbare Verriegelungsmechanismus unter Einsatz der zwei Fixiermittel ist am Kopf des Rasierers vorgesehen und konfiguriert, um den Rahmen und die Abdeckung zusammenzuhalten. Der lösbare Verriegelungsmechanismus kann Rändelmuttern umfassen, die jeweils auf einem Gewindeschaft angebracht sind.

Von Vorteil ist eine Ausgestaltung der Erfindung, bei der die zwei Fixiermittel je einen in dem Rahmen oder in der Abdeckung fest verbundenen Gewindestift umfassen, auf welchem sich eine Mutter, vorzugsweise eine Rändelmutter, befindet, mit welcher sich der Rahmen und die Abdeckung mit den dazwischen befindlichen Rasierklingen und Abstandsplättchen verspannen lassen.

Die Fixiermittel spannen die Abdeckung oder den Rahmen senkrecht oder in einem bis 40° von der Senkrechten abweichenden Winkel auf den Rahmen oder die Abdeckung. Dabei ist die Senkrechte jeweils durch die Fläche der mindestens einen Rasierklinge definiert.

Gemäß einer Ausführungsform der Erfindung sind als Fixiermittel Gewindestifte vorgesehen, die fest mit einem Rändelrad verbunden sind und in die Abdeckung geschraubt werden, um den Rahmen auf die Abdeckung zu spannen oder in den Rahmen geschraubt werden, um die Abdeckung auf den Rahmen zu spannen.

Vorteilhafte Weiterbildungen sind den Unteransprüchen und der Beschreibung, insbesondere in Verbindung mit den Zeichnungen, zu entnehmen.

Der Griff ist vorzugsweise, ähnlich einer S-Form, ergonomisch gestaltet, was ein ungewolltes Verdrehen während der Rasur vermeidet.

Der Griff, der Rahmen, die Abdeckung und die Muttern bestehen entweder vollständig aus Metall und sind beispielsweise als Zink-Druckguss-Bauteil ausgebildet, oder sind wenigstens teilweise aus einem Kunststoff, beispielsweise Polypropylen, hergestellt. Vorteilhaft ist auch eine Ausgestaltung, gemäß der der Griff beispielsweise auf seiner Oberseite aus Metall und auf seiner Unterseite aus Kunststoff besteht. In diesem Fall ist es möglich, die Unterseite des Griffs an die Lage der Finger der Person anzupassen, die sich rasiert.

In jedem Fall wird durch den Einsatz eines zerlegbaren und durch Lösen der Rändelmutter leicht auseinandernehmbaren Rasierers ein schneller und unkomplizierter Wechsel der metallischen Rasierklingen ermöglicht.

Vorzugsweise ist der Kopf des Rasierers in sich elastisch; zusätzlich lässt sich der Kopf des Rasierers auch beweglich, insbesondere drehbeweglich, und/oder elastisch gegenüber dem Griff lagern.

Ebenso ist eine Ausgestaltung der Erfindung vorteilhaft, bei der der Kopf mittels eines zusammen mit dem Kopf bewegbaren Elements gegenüber einem an dem Griff befestigten Zylinder gelagert ist.

Vorzugsweise ist das Element über eine Feder gegenüber dem Zylinder gelagert.

Als vorteilhaft erweist es sich auch, wenn der Kopf über den Rahmen mit zwei Verlängerungselementen des Griffs verbunden ist.

Gemäß einer weiteren vorteilhaften Ausgestaltung sind das bewegbare Element und der Zylinder zwischen den Verlängerungselementen angeordnet.

Vorzugsweise ist der Kopf mittels Stiften oder Schrauben beweglich, insbesondere drehbeweglich, und/oder elastisch an den Verlängerungselementen befestigt.

Nachstehend wird die Erfindung in einem Ausführungsbeispiel anhand der Zeichnungen näher erläutert. Es zeigen:
- Fig. 1: eine isometrische Ansicht eines Rasierers von oben,
- Fig. 2: eine isometrische Ansicht des Rasierers von unten,
- Fig. 3: eine isometrische Ansicht des Rasierers im Bereich seines Kopfes,
- Fig. 4: eine Seitenansicht des Rasierers im Bereich seines Kopfes,
- Fig. 5: eine Seitenansicht des Rasierers,
- Fig. 6, 7: weitere isometrische Ansichten des Rasierers im Bereich seines Kopfes,
- Fig. 8: einen Längsschnitt durch den Rasierer längs einer Achse I - I aus Figur 1,
- Fig. 9: eine Schnittdarstellung des Kopfes des Rasierers, geschnitten entlang der Längsachse eines Gewindestiftes (vergrößert gegenüber der Darstellung in Fig. 8),
- Fig. 10: eine Explosionsansicht auf die einzelnen Bestandteile des Rasierers,
- Fig. 11: eine Draufsicht des Kopfes des Rasierers ohne Abdeckung und
- Fig. 12 bis 14: Schnittansichten des Kopfes in Längsrichtung des Griffs des Rasierers.

Ein Rasierer 1 (Fig. 1 bis 14) umfasst ein Griffteil oder einen Griff 2 und einen Rasierkopf oder Kopf 3, der vorzugsweise als Schwingkopf ausgebildet ist.

Der Griff 2 umfasst zwei Verlängerungselemente 4, 5, zwischen denen der Kopf 3 seitlich mittels Stiften oder Schrauben 6 aufgenommen wird. Die Stifte oder Schrauben 6 sind durch Bohrungen in den Verlängerungselementen 4, 5 hindurchgesteckt und seitlich in einen Rahmen 7 des Kopfes 3 hineingesteckt. Zusätzlich sind die Stifte 6, beispielsweise durch eine Rastverbindung, kraftschlüssig oder geschraubt in den Verlängerungselementen 4, 5 oder dem Rahmen 7 gehalten, so dass der Kopf 3 schwenkbar mit dem Griff 2 verbunden bleibt.

Zwischen den Verlängerungselementen 4, 5 erstreckt sich in Richtung der Längsachse des Griffs 2 ein Zylinder 8, der mit dem Griff fest verbunden ist und eine Verlängerung des Griffs 2 in Richtung zu dem Kopf 3 bildet. Im Inneren nimmt der Zylinder 8 ein bewegbares Element 9 auf, das über eine Wendelfeder 10 gegenüber dem Griff 2 gelagert ist. Die Wendelfeder 10 wird von einer zentralen Bohrung 11 des Griffs 2 aufgenommen, die sich in Richtung der Längsachse des Griffs erstreckt.

Mittels des Elements 9, das auf der von dem Griff 2 abgewandten Seite an dem Kopf 3 anliegt, ist dieser elastisch gegenüber dem Griff 2 gelagert. Das Element 9 erlaubt es, den Kopf 3 bei der Rasur zu verschwenken, und ermöglicht es gleichzeitig, dass der Kopf 3 nach dem Entfernen von einer Anlagekontur wieder in seine ursprüngliche Position gegenüber dem Griff 2 zurückgeschwenkt wird. Dabei wird eine gegen die Federkraft der Wendelfeder 10 mögliche Endstellung des Kopfes 3 gegenüber dem Griff 2 durch einen an dem Rahmen 7 des Kopfes 3 angebrachten Vorsprung 12 festgelegt, der einen Anschlag für das bewegbare Element 9 bildet.

Zusammen mit Rasierklingen 13 und Abstandsplättchen 14 wird eine Abdeckung 15 auf den Rahmen 7 des Kopfes 3 aufgelegt und anschließend mittels Fixierelementen 16, 17 befestigt.

Die Fixierelemente 16, 17 werden von Gewindestiften gebildet, auf die Rändelmuttern 18, 19 aufschraubbar sind, welche auf beiden Seiten auf der Unterseite des Rahmens 7 über diesen hinausragen und somit gleichzeitig nahe den Seitenkanten der Rasierklingen 13 angeordnet sind. Auf diese Weise ist sichergestellt, dass sie bei jeglichen Positionen des Rasierers 1 während der Rasur die Haut nicht berühren und verletzen können oder bei der Rasur im Wege sind.

Die Abdeckung 15 wird mittels der Fixierelemente 16, 17 derart über den Rahmen 7 geschoben, dass diese in Ausnehmungen 20, 21 (Fig. 3, 10) des Rahmens 7 zu liegen kommen. Auf diese Weise lassen sich die Rasierklingen 13 zusammen mit den Abstandsplättchen 14 leicht von dem Kopf 3 entfernen und neue Rasierklingen 13 wieder einsetzen.

Anstelle der dargestellten Fixierelemente 16, 17 in Verbindung mit den Rändelmuttern 18, 19 lassen sich auch andere Fixierelemente einsetzen, beispielsweise Rastelemente, die in zugehörige Rastöffnungen hineingedrückt werden, und dgl..

Die Fixierelemente 16, 17 verbinden die Abdeckung 15 derart mit dem Rahmen 7, dass sie durch V-förmige Ausnehmungen 23 (Fig. 10) an der Hinterkante jeder der Rasierklingen 13 hindurchgeführt sind, so dass die Fixierelemente 16, 17 vorzugsweise einen Neigungswinkel gegenüber dem Rahmen 7 und der Abdeckung 15 aufweisen, der übereinstimmt mit dem Winkel, den die vorderen Kanten der Rasierklingen 13 miteinander gegenüber der Fläche der Rasierklingen 13 bilden.

Der Schutzumfang der vorliegenden Erfindung wird durch die angefügten Ansprüche definiert.

## Patentansprüche

1. Rasierer (1) mit einem Griff (2) und einem schwenkbar an dem Griff (2) angebrachten Kopf (3), wobei der Kopf (3) einen Rahmen (7) und eine Abdeckung (15) aufweist, und mindestens einer Rasierklinge (13), die eine Schneidkante aufweist und zwischen dem Rahmen (7) und der Abdeckung (15) gelagert ist, wobei
die mindestens eine Rasierklinge (13) auswechselbar zwischen dem Rahmen (7) und der Abdeckung (15) gelagert ist, die mindestens eine Rasierklinge (13) mittels betätigbarer, außermittig angeordneter Fixiermittel (16, 17, 18, 19) zwischen dem Rahmen (7) und der Abdeckung (15) einsetzbar ist, die Fixiermittel (16, 17, 18, 19) durch in der mindestens einen Rasierklinge (13) befindliche außermittige Ausnehmungen hindurchführbar sind und die mindestens eine Rasierklinge (13) mittels der Fixiermittel (16, 17, 18, 19) mit dem Rahmen (7) und der Abdeckung (15) verbindbar ist,
**dadurch gekennzeichnet,**
**dass** wenigstens zwei Fixiermittel (16, 17, 18, 19) vorgesehen sind, die symmetrisch außermittig und somit nahe den Seitenkanten der mindestens einen Rasierklinge (13) angebracht sind, wobei die symmetrisch außermittige Anordnung der Fixiermittel (16, 17, 18, 19) eine Geometrie des Kopfes (3) ermöglicht, die an dessen oberer Kante eine starke mittige Aussparung umfasst

2. Rasierer (1) nach Anspruch 1,
**dadurch gekennzeichnet,**
**dass** die Ausnehmungen an der mindestens einen Rasierklinge (13) angebrachte Ausbuchtungen oder Bohrungen sind.

3. Rasierer (1) nach Anspruch 2,
**dadurch gekennzeichnet,**
**dass** die Ausbuchtungen oder Bohrungen in Seitenbereichen einer hinteren Kante, an Seitenkanten oder im Inneren der mindestens einen Rasierklinge (13) angeordnet sind.

4. Rasierer (1) nach einem der Ansprüche 1 bis 3,
**dadurch gekennzeichnet,**
**dass** die Fixiermittel (16, 17, 18, 19), bezogen auf die von der mindestens einen Rasierklinge (13) gebildete Ebene, senkrecht gegenüber der mindestens einen Rasierklinge (13) oder unter einem Winkel von bis zu 40° gegenüber der Senkrechten zu der von der mindestens einen Rasierklinge (13) gebildeten Ebene angeordnet sind.

5. Rasierer (1) nach einem der Ansprüche 1 bis 4,
**dadurch gekennzeichnet,**
**dass** die mindestens eine Rasierklinge (13) wenigstens auf einer Seite über ein Abstandsplättchen (14) gegenüber dem Rahmen (7) und/oder der Abdeckung (15) gelagert ist.

6. Rasierer (1) nach einem der Ansprüche 1 bis 5,
**dadurch gekennzeichnet,**
**dass** der Rasierer (1) mindestens zwei Rasierklingen (13) umfasst, die in im Wesentlichen zueinander parallelen Ebenen angeordnet sind und deren Schneidkanten um einen Winkel zwischen 10° und 60° bezogen auf die Grundfläche des Rahmens (7) zueinander versetzt sind, wobei wenigstens zwischen den mindestens zwei Rasierklingen (13) mindestens ein Abstandsplättchen vorgesehen ist.

7. Rasierer (1) nach Anspruch 6,
**dadurch gekennzeichnet,**
**dass** die mindestens zwei Rasierklingen (13) mit ihren, von den Schneidkanten abgewandten hinteren Längskanten und mit seitlich der Schneiden befindlichen vorderen Längskanten an Anlegeflächen oder Anlegeschrägen anliegen, die in dem Rahmen (7) und/oder in der Abdeckung (15) eingeformt sind oder durch andere mechanische Elemente erzeugt sind.

8. Rasierer (1) nach einem der Ansprüche 1 bis 7,
**dadurch gekennzeichnet,**
**dass** die Fixiermittel (16, 17, 18, 19) eine in dem Rahmen (7) oder in der Abdeckung (15) gelagerte Schraube umfassen, die mittels einer Mutter, insbesondere einer Rändelmutter (18, 19), gegenüber der Abdeckung (15) bzw. dem Rahmen (7) fixierbar ist oder dass die Fixiermittel (16, 17, 18, 19) jeweils einen Gewindestift mit einem Rändelrad umfassen, der in dem Rahmen (7) und/oder in der Abdeckung (15) festschraubbar ist.

9. Rasierer (1) nach einem der Ansprüche 1 bis 8,
**dadurch gekennzeichnet,**
**dass** der Kopf (3) elastisch und/oder drehbar gegenüber dem Griff (2) gelagert ist.

10. Rasierer (1) nach einem der Ansprüche 1 bis 9,
**dadurch gekennzeichnet,**
**dass** der Kopf (3) mittels eines zusammen mit dem Kopf (3) bewegbaren Elements (9) gegenüber einem an dem Griff (2) befestigten Zylinder (8) gelagert ist.

11. Rasierer (1) nach Anspruch 10,
**dadurch gekennzeichnet,**
**dass** das Element (9) über eine Feder gegenüber dem Zylinder (8) gelagert ist.

12. Rasierer nach einem der Ansprüche 1 bis 11,
**dadurch gekennzeichnet,**
**dass** der Kopf (3) über den Rahmen (7) mit zwei Verlängerungselementen (4, 5) des Griffs (2) verbunden ist.

13. Rasierer (1) nach Anspruch 12 und einem der Ansprüche 10 oder 11,
**dadurch gekennzeichnet,**
**dass** das bewegbare Element (9) und der Zylinder (8) zwischen den Verlängerungselementen (4, 5) angeordnet sind.

14. Rasierer (1) nach Anspruch 12 oder 13,
**dadurch gekennzeichnet,**
**dass** der Kopf (3) mittels Stiften oder Schrauben (6) an den Verlängerungselementen (4, 5) befestigt ist.

15. Rasierer (1) nach einem der Ansprüche 1 bis 14,
**dadurch gekennzeichnet,**
**dass** der Griff (2) S-förmig ausgebildet ist.

16. Rasierer (1) nach einem der Ansprüche 1 bis 15,
**dadurch gekennzeichnet,**
**dass** der Griff (2) wenigstens teilweise aus Metall, insbesondere aus einem Zinkguss-Material, ausgebildet ist.

## Claims

1. Razor (1) having a handle (2) and a head (3) pivotably mounted on the handle (2), wherein the head (3) has a frame (7) and a cover (15), and at least one razor blade (13) which has a cutting edge and is mounted between the frame (7) and the cover (15), wherein
the at least one razor blade (13) is interchangeably mounted between the frame (7) and the cover (15), the at least one razor blade (13) can be inserted between the frame (7) and the cover (15) by means of operable, eccentrically arranged fixing means (16, 17, 18, 19), the fixing means (16, 17, 18, 19) can be guided through eccentric recesses located in the at least one razor blade (13), and the at least one razor blade (13) can be connected to the frame (7) and the cover (15) by means of the fixing means (16, 17, 18, 19),
**characterized in that**
at least two fixing means (16, 17, 18, 19) are provided which are attached symmetrically off-center and thus close to the side edges of the at least one razor blade (13), wherein the symmetrically off-center arrangement of the fixing means (16, 17, 18, 19) enables a geometry of the head (3) which comprises a strong central recess at its upper edge.

2. Razor (1) according to claim 1,
**characterized in that**
the recesses are indentations or bores applied to the at least one razor blade (13).

3. Razor (1) according to claim 2,
**characterized in that**
the indentations or bores are arranged in side regions of a rear edge, on side edges or in the interior of the at least one razor blade (13).

4. Razor (1) according to one of claims 1 to 3,
**characterized in that**
the fixing means (16, 17, 18, 19), relative to the plane formed by the at least one razor blade (13), are arranged perpendicularly relative to the at least one razor blade (13) or at an angle of up to 40° relative to the perpendicular to the plane formed by the at least one razor blade (13).

5. Razor (1) according to one of claims 1 to 4,
**characterized in that**
the at least one razor blade (13) is mounted at least on one side via a spacer plate (14) relative to the frame (7) and/or the cover (15).

6. Razor (1) according to one of claims 1 to 5,
**characterized in that**
the razor (1) comprises at least two razor blades (13) which are arranged in planes substantially parallel to one another and whose cutting edges are offset from one another by an angle of between 10° and 60° with respect to the base surface of the frame (7), wherein at least one spacer plate is provided between the at least two razor blades (13).

7. Razor (1) according to claim 6,
**characterized in that**
the at least two razor blades (13) rest with their rear longitudinal edges facing away from the cutting edges and with front longitudinal edges located to the side of the cutting edges against contact surfaces or contact bevels which are formed in the frame (7) and/or in the cover (15) or are produced by other mechanical elements.

8. Razor (1) according to one of claims 1 to 7,
**characterized in that**
the fixing means (16, 17, 18, 19) comprise a screw which is mounted in the frame (7) or in the cover (15) and which can be fixed relative to the cover (15) or the frame (7) by means of a nut, in particular a knurled nut (18, 19), or **in that** the fixing means (16, 17, 18, 19) each comprise a threaded pin with a knurled wheel which can be screwed tight in the frame (7) and/or in the cover (15).

9. Razor (1) according to one of claims 1 to 8,
**characterized in that**
the head (3) is mounted elastically and/or rotatably relative to the handle (2).

10. Razor (1) according to one of claims 1 to 9,
**characterized in that**
the head (3) is mounted relative to a cylinder (8) attached to the handle (2) by means of an element (9) movable together with the head (3).

11. Razor (1) according to claim 10,
**characterized in that**
the element (9) is mounted via a spring relative to the cylinder (8).

12. Razor according to one of claims 1 to 11,
**characterized in that**
the head (3) is connected via the frame (7) to two extension elements (4, 5) of the handle (2).

13. Razor (1) according to claim 12 and one of claims 10 or 11,
**characterized in that**
the movable element (9) and the cylinder (8) are arranged between the extension elements (4, 5).

14. Razor (1) according to claim 12 or 13,
**characterized in that**
the head (3) is attached to the extension elements (4, 5) by means of pins or screws (6).

15. Razor (1) according to one of claims 1 to 14,
**characterized in that**
the handle (2) is S-shaped.

16. Razor (1) according to one of claims 1 to 15,
**characterized in that**
the handle (2) is at least partially made of metal, in particular of a cast zinc material.

## Revendications

1. Rasoir (1) muni d'un manche (2) et d'une tête (3) montée de façon pivotante sur le manche (2), la tête (3) comportant un cadre (7) et une couverture (15), et d'au moins une lame de rasoir (13) qui présente un tranchant et qui est supportée entre le cadre (7) et la couverture (15), dans lequel l'au moins une lame de rasoir (13) est supportée de façon interchangeable entre le cadre (7) et la couverture (15), l'au moins une lame de rasoir (13) peut être insérée entre le cadre (7) et la couverture (15) au moyen de moyens de fixation (16, 17, 18, 19) pouvant être actionnés, placés en position décentrée, les moyens de fixation (16, 17, 18, 19) peuvent être placés à travers des évidements décentrés situés dans l'au moins une lame de rasoir (13) et l'au moins une lame de rasoir (13) peut être reliée au cadre (7) et à la couverture (15) au moyen des moyens de fixation (16, 17, 18, 19), **caractérisé en ce qu'**au moins deux moyens de fixation (16, 17, 18, 19) sont prévus, qui sont placés en position décentrée et symétrique et ainsi près des bords latéraux de l'au moins une lame de rasoir (13), la disposition décentrée et symétrique des moyens de fixation (16, 17, 18, 19) rendant possible une géométrie de la tête (3) qui inclut une grande découpe centrale sur le bord supérieur de celle-ci.

2. Rasoir (1) selon la revendication 1, **caractérisé en ce que** les évidements sont des découpes ou des perçages formés sur l'au moins une lame de rasoir (13).

3. Rasoir (1) selon la revendication 2, **caractérisé en ce que** les découpes ou les perçages sont disposés dans des zones latérales d'un bord arrière, sur des bords latéraux ou dans l'intérieur de l'au moins une lame de rasoir (13).

4. Rasoir (1) selon l'une des revendications 1 à 3, **caractérisé en ce que** les moyens de fixation (16, 17, 18, 19) sont disposés, par rapport au plan formé par l'au moins une lame de rasoir (13), perpendiculairement à l'au moins une lame de rasoir (13) ou sous un angle inférieur ou égal à 40° par rapport à la verticale du plan formé par l'au moins une lame de rasoir (13).

5. Rasoir (1) selon l'une des revendications 1 à 4, **caractérisé en ce que** l'au moins une lame de rasoir (13) est supportée au moins sur un côté vis-à-vis du cadre (7) et/ou de la couverture (15) par l'intermédiaire d'une plaquette d'écartement (14).

6. Rasoir (1) selon l'une des revendications 1 à 5, **caractérisé en ce que** le rasoir (1) comprend au moins deux lames de rasoir (13) qui sont disposées dans des plans sensiblement parallèles et dont les tranchants sont décalés l'un par rapport à l'autre d'un angle compris entre 10° et 60° par rapport à la surface de base du cadre (7), au moins une plaquette d'écartement étant prévue au moins entre les au moins deux lames de rasoir (13).

7. Rasoir (1) selon la revendication 6, **caractérisé en ce que** les au moins deux lames de rasoir (13) reposent par leurs bords longitudinaux arrière opposés aux tranchants et leurs bords longitudinaux avant situés sur le côté des tranchants sur des surfaces d'appui ou des biseaux d'appui qui sont formés dans le cadre (7) et/ou dans la couverture (15) ou qui sont créés par d'autres éléments mécaniques.

8. Rasoir (1) selon l'une des revendications 1 à 7, **caractérisé en ce que** les moyens de fixation (16, 17, 18, 19) comprennent une vis supportée dans le cadre (7) ou dans la couverture (15), qui peut être fixée au moyen d'un écrou, en particulier d'un écrou moleté (18, 19), vis-à-vis de la couverture (15) ou du cadre (7) ou **en ce que** les moyens de fixation (16, 17, 18, 19) comprennent chacun une tige filetée avec une molette, qui peut être vissée dans le cadre (7) et/ou dans la couverture (15).

9. Rasoir (1) selon l'une des revendications 1 à 8, **caractérisé en ce que** la tête (3) est supportée par rapport au manche (2) de façon élastique et/ou pivotante.

10. Rasoir (1) selon l'une des revendications 1 à 9, **caractérisé en ce que** la tête (3) est supportée au moyen d'un élément (9) capable de bouger avec la tête (3) vis-à-vis d'un cylindre (8) fixé sur le manche (2).

11. Rasoir (1) selon la revendication 10, **caractérisé en ce que** l'élément (9) est supporté vis-à-vis du cylindre (8) par l'intermédiaire d'un ressort.

12. Rasoir selon l'une des revendications 1 à 11, **caractérisé en ce que** la tête (3) est reliée par l'intermédiaire du cadre (7) à deux éléments de rallonge (4, 5) du manche (2).

13. Rasoir (1) selon la revendication 12 et une des revendications 10 ou 11, **caractérisé en ce que** l'élément mobile (9) et le cylindre (8) sont disposés entre les éléments de rallonge (4, 5).

14. Rasoir (1) selon la revendication 12 ou 13, **caractérisé en ce que** la tête (3) est fixée au moyen de goupilles ou de vis (6) sur les éléments de rallonge (4, 5).

15. Rasoir (1) selon l'une des revendications 1 à 14, **caractérisé en ce que** le manche (2) est en forme de S.

16. Rasoir (1) selon l'une des revendications 1 à 15, **caractérisé en ce que** le manche (2) est fait au moins en partie de métal, en particulier d'un matériau à base de zinc moulé.
